# EUROPÄISCHE PATENTSCHRIFT

(11) **EP 4 314 655 B1**
(45) Veröffentlichungstag und Bekanntmachung des Hinweises auf die Patenterteilung: **23.04.2025**
(21) Anmeldenummer: 22716206.2
(22) Anmeldetag: 17.03.2022
(51) Int. Cl.: F23D 14/24

(54) **BRENNER**
BURNER
BRÛLEUR

(30) Priorität: 23.03.2021 AT 612021
(43) Veröffentlichungstag der Anmeldung: 07.02.2024
(73) Patentinhaber: MME Engineering E.U., 1090 Wien (AT)
(72) Erfinder: SCHIESSER, Roman, 1090 Wien (AT)
(74) Vertreter: Ellmeyer, Wolfgang
(86) Internationale Anmeldenummer: PCT/EP2022/057025
(87) Internationale Veröffentlichungsnummer: WO 2022/200174

(56) Entgegenhaltungen:
- DE-A1- 1 601 280
- US-A- 5 807 094
- US-B1- 6 652 268

## Beschreibung

Diese Erfindung betrifft einen Brenner, der ein Abgas mit niedrigem NOx-Gehalt erzeugt, sowie ein Verfahren zur Verbrennung von Brennstoff mit geringem Anteil von NOx im Abgas.

Stickoxide, chemisch als allgemeine Formel NOx für diverse Stickoxide dargestellt, sind ein umweltschädliches Abgas, für die strenge Grenzwerte bei der Emission bestehen. Stickoxide NOx entstehen bei hohen Verbrennungstemperaturen aus dem Stickstoff N₂ der Luft. Diese Grenzwerte gilt es unter allen Umständen einzuhalten. Die NOx-Grenzwerte können entweder auf der Seite des Brenners durch Steuerung der Verbrennung des Brennstoffes und der Luftzufuhr oder auf der Abgasseite durch nachträgliches Entfernen von bei der Verbrennung entstandenem NOx erreicht werden.

### Stand der Technik

In der Literatur wurden verschiedene Brennertypen beschrieben, die teilweise eine geringe NOx-Konzentration im Abgas erreichen.

DE102004059888A1 beschreibt einen Brenner für staubförmige, flüssige und gasförmige Brennstoffe mit einer rohrförmigen Primärluft- und Staubzuführung, die an ihrem vorderen Ende eine Primärluft- und Staubdüse bildet, einer diese umgebenden ringförmigen Sekundärluftzuführung mit einer ringförmigen Sekundärluftdüse, durch die ein Teil der Verbrennungsluft verdrallt einleitbar ist, einem ringförmig außerhalb der Sekundärluftzuführung angeordneten Tertiärluftdüsenring und einem konischen Brennerstein, wobei der konische Brennerstein sich unmittelbar an die Sekundärluftdüse anschließt und als Halbcombustor ausgebildet ist, und der Tertiärluftdüsenring außerhalb der konisch-trichterförmige Öffnung des Brennersteins angeordnet ist und mehrere Einzeldüsen umfasst.

DE112011103913T5 beschreibt ein mit Brennstoffstaub befeuertes Kesselsystem, bei dem in horizontaler Richtung abwechselnd eine erste Düse, um Brennstoffstaub zu einer Ofenwand eines Ofens herauszuschießen, und eine zweite Düse, um als Luft zur Verbrennung Luft zur Hochtemperaturverbrennung herauszuschießen, angeordnet sind.

DE3623103A1 beschreibt einen Durchlauf- oder Speicherwasserheizer mit einer von einem atmosphärischen Gasbrenner beheizten Brennkammer, über die ein Wärmeaustausch zum Wasser stattfindet und die unter Zwischenschaltung eines Ventilators mit einer Zuluftzufuhr- und Abgasabfuhrleitung verbunden ist, wobei die Abgasabfuhrleitung über eine Zweigleitung unmittelbar mit der Zuluftleitung verbunden ist.

DE3832016A1 beschreibt ein Verfahren zur Verbrennung flüssiger oder gasförmiger Brennstoffe, wobei dieser Verbrennung ein aus Brennstoff und Primärluft bestehendes Gemisch sowie Sekundärluft zugeführt wird, wobei der Primärluft ein Anteil der bei der Verbrennung entstehenden Abgase und der Sekundärluft ein Anteil des Brennstoffes beigemischt wird.

DE4133176A1 beschreibt einen Brenner für flüssige und/oder gasförmige Brennstoffe, welcher in einem Brennergehäuse ein Primärluftrohr mit einer einen Brennstoffaustrittskopf aufweisenden Brennstoffzuführung und koaxial zu dem Primärluftrohr ein Sekundärluftrohr mit einem Sekundärluftauslass an seinem freien Ende hat, wobei das Sekundärluftrohr den Sekundärluftauslass durch einen zur Brennerachse hin sich im Durchmesser verjüngenden Sekundärluftkanal-Reduzierring begrenzt. DE4435640A1 beschreibt ein Verfahren zur Verbrennung von staubförmigem Brennstoff, insbesondere Kohle, mittels eines Brenners mit einem ein Gemisch aus Luft und Brennstoff (Primärluft) führenden Primärluftrohr und einem Mantelluft führenden und das Primärluftrohr umgebenden Mantelluftrohr, bei dem die Primärluft und verdrallte Mantelluft in eine Brennermuffel unter Bildung einer Primärverbrennungszone mit internem Rezirkulationsgebiet austreten, bei dem beim Austritt der Primärluft die Kohlenstaubkonzentration im Randbereich des Primärluftrohrs unter Erzeugung von Wirbeln aufgerissen wird und bei dem verdrallte Stufenluft der Primärflamme zugeführt wird, wobei vor dem Aufreißen der Kohlenstaubkonzentration im Randbereich die Strömungsgeschwindigkeit der Primärluft verändert wird und die Stufenluft in einem die Primärverbrennungszone umgebenden Kranz von Einzelstrahlen eingebracht wird derart, dass der Gesamtstufenluft ein Drall aufgeprägt wird.

EP2498002B1 beschreibt einen Industriebrenner einer Thermoprozessanlage zur direkten oder indirekten Beheizung eines Ofenraumes, der eine Brennkammer mit wenigstens einer in einem Heizraum mündenden Öffnung, durch die ein Stoffstrom aus der Brennkammer in den Heizraum gelangt, und zumindest eine Wärmetauschvorrichtung aufweist, die aus dem Heizraum in die Wärmetauschvorrichtung gefördertes Abgas durch Wärmeaustausch mit Brennluft abkühlt, wobei die zumindest eine Wärmetauschvorrichtung sich in Axialrichtung zumindest teilweise entlang der Brennkammer erstreckt, wobei eine Wärmedämmung zwischen der Brennkammer und der zumindest einen Wärmetauschvorrichtung angeordnet ist.

US6652268B1 beschreibt eine Brennerbaugruppe mit einem Gehäuse mit einem Lufteinlass und einem Brennerende. Ein im Gehäuse montiertes Laufrad steht mit dem Lufteinlass in Verbindung und ist dazu geeignet, Luft zum Brennerende des Gehäuses zu leiten. Die Brennerbaugruppe umfasst außerdem ein inneres Luftrohr, das am Brennerende des Gehäuses montiert ist, um eine innere und eine äußere Verbrennungszone zu definieren. Die Baugruppe umfasst außerdem mehrere Strahlungsplatten, die am Brennerende des Gehäuses neben der äußeren Verbrennungszone montiert sind, eine innere Luftwirbelschaufel, die auf dem inneren Luftrohr montiert ist, um einen Teil der Luft vom Laufrad in die innere Verbrennungszone zu leiten, eine innere Gaseinspritzdüse, die auf dem inneren Luftrohr montiert ist, um gasförmigen Brennstoff in die innere Verbrennungszone zu leiten, eine äußere Luftwirbelschaufel, die am Brennerende des Gehäuses montiert ist, um einen Teil der Luft vom Laufrad in die äußere Verbrennungszone zu leiten, und mehrere äußere Gaseinspritzdüsen, die am Brennerende des Gehäuses montiert sind, um gasförmigen Brennstoff in die äußere Verbrennungszone zu leiten. Ein erster Zinnenring ist um den Umfang des inneren Luftrohrs herum montiert, und ein zweiter Zinnenring ist um den Umfang des Brennerendes des Gehäuses herum montiert.

US5807094A beschreibt einen mit Luft vorgemischten Erdgasbrenner mit verringerten thermischen und sofortigen NOx-Emissionen, der eine zentrale, zylindrische Kernkammer und eine äußere ringförmige Kammer verwendet, die durch einen hohlen Zylinder getrennt sind, der an einem vorderen Ende des Brenners neben einer Brennerkehle eine Vielzahl von Gasdüsen aufweist. Die Vielzahl der Gasdüsen leitet Erdgas in eine Kernkammer ein, wobei der Luftstrom durch einen festen Verwirbler strömt und durch eine verschiebbare Luftstromklappe gesteuert wird, die mit der zentralen, zylindrischen Kernkammer verbunden ist. An einem Auslass der zentralen, zylindrischen Kernkammer wird vorzugsweise ein reduziertes stöchiometrisches Luft-Kraftstoff-Verhältnis (von ungefähr 0,6) aufrechterhalten. Der Rest der Verbrennungsluft wird durch die äußere Ringkammer zugeführt, um ein Gesamt- oder kumulatives stöchiometrisches Brennerverhältnis von etwa 1,05 aufrechtzuerhalten.

Ziel der vorliegenden Erfindung ist, einen Brenner bereitzustellen, der einen geringen NOx-Gehalt im Abgas erzeugt.

Erfindungsgemäß wird dies dadurch erreicht, indem ein Brenner bereitgestellt wird, der einen Heißgasseitenbereich und einen Außenbereich, eine Zuleitung für Primärluft, eine Zuleitung für Sekundärluft, eine Zuleitung für Brennstoff umfasst, wobei
die Zuleitung für Sekundärluft drei konzentrisch angeordnete zylindrische Rohre (ein innerstes Rohr, ein mittleres Rohr und ein äußerstes Rohr) umfasst, wobei:
   die Zuleitung für Sekundärluft in den Heißgasseitenbereich hineinragt;
   das innerste Rohr zum Außenbereich hin offen ist und zur Heißgasseite hin offen ist;
   das mittlere Rohr konzentrisch um das innerste Rohr angeordnet ist und einen kuppelförmigen Verschluss aufweist, der das innerste Rohr auf der Heißgasseite kuppelförmig umschließt,
und zum Außenbereich hin verschlossen ist;
   das mittlere Rohr Überströmkanäle aufweist, die im Außenbereich angeordnet sind, Bohrungen aufweisen und in Richtung des äußersten Rohrs offen sind;
   das äußerste Rohr zum Außenbereich hin verschlossen ist und zur Heißgasseite hin offen ist und verstellbare Drallbleche bei der Öffnung auf der Heißgasseite aufweist, die einen Anstellwinkel von 15° bis 80° aufweisen;
die Zuleitung für Brennstoff konzentrisch um die Zuleitung für Sekundärluft angeordnet ist, die unmittelbar nach Eintritt in den Heißgasseitenbereich endet;
   wobei ein erstes Totvolumen im Inneren des Brenners zwischen der Zuleitung für Sekundärluft und der Zuleitung für Brennstoff besteht und
   wobei die Zuleitung für Brennstoff auf der Heißgasseite eine Düsenkonstruktion aufweist, die Folgendes umfasst:
      eine Ringblende mit Löchern;
      radial ausgerichtete Injektoransaugdüsen, die in Fluid-Verbindung mit den Löchern stehen und die an der Ansaugseite über den äußeren Durchmesser der Zuleitung für Primärluft hinausragen;
      wobei die Löcher in der Ringblende einen Anstellwinkel aufweisen, der 0° - 60 °, vorzugsweise 10° - 45°, insbesondere 45°, beträgt,
      wobei die Ringblende einen Kegelstumpf ausbildet, der einen Anstellwinkel von 0° - 70°, vorzugsweise 20° - 45°, aufweist,
wobei die Kegelbasis Richtung Außenbereich zeigt;
ein zweites Totvolumen zwischen Zuleitung für Sekundärluft und Zuleitung für Brennstoff auf der Seite des Außenbereichs angeordnet ist;
die Zuleitung für Primärluft konzentrisch um die Zuleitung für Brennstoff angeordnet ist, die unmittelbar nach Eintritt in den Heißgasseitenbereich endet und Folgendes aufweist:
   bei der Öffnung auf der Heißgasseite eine konische Verjüngung des Durchmessers, wobei die konische Verjüngung einen Kegelstumpf ausbildet, der einen Winkel von 0° - 20° aufweist;
   eine verstellbare Ringblende an der der Heißgasseite zugewandten Öffnung der konischen Verjüngung;
   im Anstellwinkel verstellbare Drallbleche, die in einem Winkel von 10° bis 90°, vorzugsweise 40° - 70°, angeordnet sind.

Durch diesen Aufbau eines Brenners wird eine effektive Verbrennung des Brennstoffs mit einem geringen NOx-Gehalt im Abgas erreicht. Die Sekundärluft wird im kuppelförmigen Verschluss, der sich auf der Heißgasseite befindet, vorgewärmt und tritt vorgewärmt in den Brennraum ein. Die Drallbleche im äußersten Rohr der Zuleitung für Sekundärluft bewirken eine gleichmäßige Verteilung der Sekundärluft um den Umfang des äußersten Rohrs, sodass über den gesamten Umfang der Öffnung ein gleichmäßiger Sekundärluftstrom in den Brennraum (d. h. in die Heißgasseite) eintritt. Zusätzlich dazu wird durch die Drallbleche eine Vortexströmung erzwungen, die die Flamme stabilisiert.

Die "Zuleitung für Primärluft" kann auch "Primärluft-Zuleitung", die "Zuleitung für Sekundärluft" kann auch "Sekundärluft-Zuleitung" und die "Zuleitung für Brennstoff" auch "BrennstoffZuleitung" genannt werden.

Das äußerste Rohr der Zuleitung für Sekundärluft und/oder der kuppelförmige Verschluss des mittleren Rohrs der Zuleitung für Sekundärluft können hitzebeständig beschichtet sein oder aus hitzebeständigem Material ausgebildet sein, z.B. Keramik.

Die Düsenkonstruktion in der Zuleitung für Brennstoff bewirkt eine gleichmäßige Verteilung des Brennstoffs über den gesamten Umfang der Zuleitung für Brennstoff. Die Düsenkonstruktion besteht aus einer Ringblende mit Löchern, über die der Brennstoff in den Brennraum geleitet wird, und Injektoransaugdüsen zur Ansaugung von Abgas aus der näheren Umgebung, die in dieser Ringblende eingebaut sind. Dabei sind die Injektoransaugdüsen entlang der Strömungskanäle für den Brennstoff platziert. Die Injektoren verfügen ansaugseitig über röhrenförmige, längliche Ansaugdüsen. Die Länge der Injektoransaugdüsen ist an der Ansaugseite länger als die Dicke der Zuleitung für Primärluft, d.h. die Injektoransaugdüsen können Abgas aus dem näheren Umfeld des Brenners direkt in den gasförmigen Brennstoffstrom einsaugen. Alternativ dazu sind die Ansaugöffnungen der Injektoransaugdüsen nach innen gerichtet und stehen in Fluid-Verbindung mit dem Abgasvolumen, das die Sekundärluftdüse umgibt. Die Ausführungsform der Abgasansaugung von innen oder von außen richtet sich nach den baulichen Gegebenheiten der zu befeuernden Thermoprozessanlage, wobei die Ausführungsform mit der Absaugung von außen den Vorteil bietet, dass das angesaugte Abgas in den Ansaugrohren der Injektoren durch die ausströmende Primärluft gekühlt wird. Der angesaugte und gekühlte Abgasstrom wird in den Brennstoffstrom eingebracht. Dadurch erhält man am Austritt der Brennstoffdüsen ein Brennstoff-Abgas-Gemisch, das in einer Verbrennungsreaktion mit Sauerstoff umgesetzt wird. Der Abgasanteil im Brennstoffstrom wirkt NOx-mindernd, da die Spitzentemperatur in der Flamme niedrig bleibt, wodurch weniger thermisches NOx entsteht.

Das erste Totvolumen dient zur Wärmeisolation und kann mit einem geeigneten Material zur thermischen Isolation zwischen den Bereichen Sekundärluft und Brennstoff ausgefüllt sein.

Die konische Verjüngung in der Zuleitung für Primärluft dient der Beschleunigung des Primärluftstroms. Die verstellbare Ringblende und die im Anstellwinkel verstellbaren Drallbleche dienen der gleichmäßigen Verteilung der Primärluft über den gesamten Umfang der Zuleitung bzw. zur Erzeugung einer Vortexstruktur im abströmenden Fluid.

Außerdem wird durch diese Anordnung der Sekundärluftstrom örtlich in der Längsachse versetzt der Verbrennungsreaktion mit dem Brennstoff zugeführt. Mit diesem Anordnungskonzept wird eine gestufte Verbrennung auf Basis einer Luftstufung realisiert.

Ein Brenner kann einen Leistungsbereich von 10 kWh bis 100 000 kWh abdecken, was einem stündlichen Erdgasverbrauch von 1 m³ bis 10.000 m³ entspricht. Der Brenner kann mit einem beliebigen gasförmigen Brennstoff betrieben werden, wie beispielsweise Erdgas, Methan, Ethan, Propan, Butan usw., sowie auch mit staubförmigen festen Brennstoffen, wie beispielsweise Kohlenstaub, oder vergasten flüssigen Brennstoffen, wie beispielsweise Hydrazin.

In einer Ausführungsform der Erfindung kann die Zuleitung für Sekundärluft in der Länge verschiebbar sein, wobei das Rohr-in-Rohr-System zur Zuleitung der Sekundärluft mit einer Länge L in den Brennraum hineinragt, wobei die Länge L entsprechend der Beziehung L = D * f mit D = Außendurchmesser der Primärluftzuleitung und f = 0 ≤ f ≤ 3 variiert werden kann. Dadurch kann die Konstruktion den Strömungsgeschwindigkeiten der Gase (Primärluft, Sekundärluft, Brennstoff) und die Anforderungen der Verbrennung angepasst werden. Insbesondere das Konzept der Luftstufung zur NOx-Reduktion kann hiermit variabel gestaltet werden und in Hinblick einer möglichst hohen NOx-Reduktion optimiert werden.

In einer Ausführungsform der Erfindung kann etwa 1/3 der Zuleitung für Sekundärluft in den Heißgasseitenbereich hineinragen. Dadurch wird eine gute Wärmeübertragung auf die Sekundärluft gewährleistet. Durch die Vorwärmung der Sekundärluft wird ein stabilerer und vollständiger Ausbrand des restlichen Brennstoffes sichergestellt.

In einer anderen Ausführungsform der Erfindung kann das Verhältnis von (Außendurchmesser von innerstem Rohr der Zuleitung für Sekundärluft) (im Folgenden: ADi) : (Außendurchmesser von mittlerem Rohr der Zuleitung für Sekundärluft) (im Folgenden: ADm) : (Außendurchmesser von äußerstem Rohr der Zuleitung für Sekundärluft) (im Folgenden: ADa) etwa 0,7-1,3 : 1,26-2,34 : 1,82-3,38, vorzugsweise etwa 1 : 1,8 : 2,6, betragen. Dies stellt eine hervorragende Geometrie dar, die ein verbessertes Verbrennungsergebnis liefert.

In einer Ausführungsform der Erfindung kann das zweite Totvolumen etwa 1/5 der Länge der Zuleitung für Sekundärluft betragen. Dies dient zur thermischen Isolation zwischen Sekundärluftbereich und Brennstoffzuleitung.

In einer Ausführungsform der Erfindung kann das Verhältnis von (Innendurchmesser der Zuleitung für Brennstoff) (im Folgenden: IDZ) : (Außendurchmesser der Zuleitung für Brennstoff) im Folgenden: ADZ) etwa 0,7-1,3 : 0,98-1,82, vorzugsweise etwa 1 : 1,4, betragen. Dies stellt eine hervorragende Geometrie dar, die ein verbessertes Verbrennungsergebnis liefert.

In einer Ausführungsform der Erfindung kann das Verhältnis von (Innendurchmesser der Zuleitung für Primärluft) (im Folgenden: IDP) : (Außendurchmesser der Zuleitung für Primärluft) (im Folgenden: ADP) etwa 0,7-1,3 : 0,91-1,69, vorzugsweise etwa 1 : 1,3, betragen. Dies stellt eine hervorragende Geometrie dar, die ein verbessertes Verbrennungsergebnis liefert.

In einer Ausführungsform der Erfindung kann das erste Totvolumen Vakuum oder eine thermische Isolierung aufweisen. Dies stellt sicher, dass sich der Brennstoff nicht vor dem Eintritt in die Heißgasseite erwärmt.

In einer Ausführungsform der Erfindung kann das äußerste Rohr der Zuleitung für Sekundärluft Überströmkanäle aufweisen, die in das erste Totvolumen münden, und das erste Totvolumen Abschottungen aufweisen, die das erste Totvolumen verkleinern, und die Ringblende verstellbar sein und Durchlässe an der Innenseite aufweisen. Dadurch entsteht ein Tertiärluftstrom, der in den Heißgasseitenbereich über eine verstellbare Ringblende an der Innenseite der Brennstoffdüse strömt. Dadurch wird eine effizientere und stabilere Verbrennung erreicht.

In einer Ausführungsform der Erfindung kann die radial ausgerichtete Injektoransaugdüse zumindest ein Leitblech aufweisen, das gleich ausgerichtet ist wie das Drallblech in der Zuleitung für Primärluft. Dies verleiht der Primärluft einen zusätzlichen Drall. Die Ausbildung einer Vortexströmung der Primärluft wird dadurch zusätzlich unterstützt.

In einer Ausführungsform der Erfindung kann das äußerste Rohr der Zuleitung für Sekundärluft einen Düsenring mit radial oder radial und axial ausgerichteten Ausströmungsöffnungen beim Auslass in den Heißgasseitenbereich aufweisen.

In einer Ausführungsform der Erfindung können in dem kuppelförmigen Verschluss des mittleren Rohrs der Zuleitung für Sekundärluft Rohrstücke angeordnet sein, die an einem Ende durch den kuppelförmigen Verschluss ragen und am gegenüberliegenden Ende durch eine Staublende ragen. Durch die rückströmende Sekundärluft wird mittels Injektorwirkung Abgas aus dem Brennraum "mitgenommen" und mit der Sekundärluft vermischt. Dieses Gasgemisch wird mit dem Brennstoff bei den Ausströmungsöffnungen der Zuleitung für Sekundärluft verbrannt. Die Staublende verursacht den für die Injektorwirkung notwendigen Staudruck und den damit verbundenen abströmseitigen Druckabfall.

In einer Ausführungsform der Erfindung weist der Querschnitt der erdgasführenden Ringblende einen nach außen gerichteten Konus auf, über den die Primärluft strömt. Mit dieser Geometrie der Ringblende wird eine nach innen gerichtete Strömung der Primärluft erzwungen. Zusätzlich dazu kann zur besseren Ausrichtung der Primärluftströmung auf dem Konus eine zylindrische Ringblende aufgesetzt sein.

In einer Ausführungsform der Erfindung können auf der Ringblende auf der Innenseite Löcher angeordnet sein, die in Fluid-Verbindung mit den Löchern in der Ringblende stehen. Dadurch wird Abgas von der Innenseite über die Injektoransaugdüse in den Brennstoffstrom eingesaugt.

In einer Ausführungsform kann eine Zuleitung für Zusatzstoffe zentral entlang der Brennerachse angeordnet sein und durch den kuppelförmigen Verschluss des mittleren Rohrs der Zuleitung für Sekundärluft ragen, welche Zuleitung auf dem Heißgasseitenbereich eine Düse aufweist. Die Zuleitung kann auch radial um den Brenner herum angeordnet sein. Durch diese Zuleitung können brennbare oder nicht brennbare Zusatzstoffe, wie Altöle und Heizöle, fetthaltige Lösungen tierischen oder pflanzlichen Ursprungs, organische Abfallstoffe und Lösemittel, Abfallsäuren und Laugen, Abwässer, schwefelhaltige Flüssigkeiten, chlorierte und halogenierte Gase und Flüssigkeiten über dieses zusätzliche Einspritzsystem mitverbrannt werden. Die genannten Stoffe werden mittels der zusätzlichen Zuleitung, die zentral entlang der Brennerachse oder radial um den Brenner herum angeordnet sind, dem Brennraum zugeführt. Über eine Düse werden die Zusatzstoffe fein zerstäubt in die Flamme des Brenners eingedüst. Durch diese Zuleitung kann auch Abgas im Gegenstrom zur Sekundärluft nach außen abgezogen werden, wodurch der Sekundärluftstrom vorgewärmt wird.

In einer Ausführungsform können die Ausströmöffnungen der Rohrstücke an der Seite der Staublenden durch einen in der Längsrichtung verstellbaren Kegel (Ventil) verengbar sein. Dadurch kann der Gesamtabgasmassenstrom in dem Sekundärluftstrom geregelt werden.

In einer Ausführungsform kann ein äußerer Ringspalt durch zwei Rohre, die den Brenner außen umgeben, ausgebildet sein, wobei das innere der beiden Rohre eine Öffnung aufweist und das äußere der beiden Rohre einen Ausgang aufweist. Über den äußeren Ringspalt kann Abgas im Gegenstrom zur Primärluft über den Ausgang, der im äußeren der beiden Rohre angeordnet ist, nach außen abgezogen werden, wodurch der Primärluftstrom vorgewärmt wird. Zusätzlich dazu wird durch das Innere der beiden Rohre ein abgeschlossener Brennraum geschaffen, in dem die gestufte Verbrennung stattfindet und die Heißgase über die Öffnung, die am Inneren der beiden Rohre angeordnet ist, ausströmen können.

Ein anderer Aspekt der Erfindung betrifft ein Verfahren zur Verbrennung von Brennstoff in einem wie oben definierten Brenner, wobei in einen wie oben definierten Brenner Sekundärluft in die Zuleitung für Sekundärluft eingeleitet wird, wobei durch die Drallbleche die Sekundärluft verdrallt wird; Brennstoff in die Zuleitung für Brennstoff eingeleitet wird, wobei durch die Löcher in der Ringblende der Brennstoff in einem nach außen gerichteten Anstellwinkel in die verdrallte Primärluft eingedüst wird; Primärluft in die Zuleitung für Primärluft eingeleitet wird, wobei durch die Drallbleche die Primärluft verdrallt wird. Dadurch wird eine effiziente Verbrennung mit niedrigem NOx-Gehalt im Abgas erreicht.

In einer Ausführung des anderen Aspekts der Erfindung kann der Anteil an Sekundärluft 20-50 Vol.-% und der Anteil an Primärluft 50-80 Vol.-% der gesamten, für die Verbrennung notwendigen Luft betragen. Dieses Aufteilungsverhältnis ergibt ein hervorragendes Abgasverhalten.

In einer Ausführung des anderen Aspekts der Erfindung kann die Gesamtluftzahl für die Summe aus Primär- und Sekundärluft λ etwa 1,0 bis 2,0, vorzugsweise etwa 1,0 bis 1,5, insbesondere etwa 1,0 bis 1,1, betragen. So kann ein stöchiometrischer Überschuss an Luft bzw. Sauerstoff verwendet werden.

In einer Ausführung des anderen Aspekts der Erfindung kann die Sauerstoffkonzentration in der Sekundärluft und Primärluft von 21 Vol.-% bis 100 Vol.-% betragen. Dementsprechend weist der Stickstoffgehalt mit steigenden Sauerstoffkonzentrationen niedrigere Konzentrationen auf. Durch höhere Sauerstoffkonzentrationen können Verbrennungsprozesse wesentlich effizienter geführt werden, da die Verbrennungstemperatur und der Wärmeübergang auf Basis der Gasstrahlung mit steigenden Sauerstoffkonzentrationen im Oxidatorstrom deutlich ansteigen. Somit lässt sich mit diesem Brenner eine Steigerung der Energieeffizienz bei gleichzeitig niedrigen NOx-Emissionen erzielen.

In einer Ausbildung des Verfahrens kann die Primärluft und Sekundärluft ein Luft-Abgas-Gemisch, ein Luft-Sauerstoff-Gemisch oder ein Abgas-Sauerstoff-Gemisch sein. Somit lässt sich mit dem vorliegenden Brenner ein Verfahren der externen Abgaszirkulation mit Sauerstoffanreicherung realisieren. Dabei wird ein Abgasteilstrom aus dem Hauptstrom abgezweigt, mit Sauerstoff angereichert und dem Brenner an den Eingängen für Primär- und Sekundärluft als Luftersatz zugeführt. Die Enthalpie des rückgeführten Abgas-Sauerstoff-Massenstromes kann dann für die Energieeinsparung direkt verwendet werden. Auf Basis dieses Konzeptes lassen sich nicht nur NOx-, sondern auch CO₂-Emissionen drastisch reduzieren.

In einer Ausführung des anderen Aspekts der Erfindung kann der Brennstoff Stickstoff umfassen. Es können stickstoffhältige Brennstoffe wie beispielsweise Hydrazin verwendet werden. Ebenfalls können Kohlenwasserstoffe, die als Brennstoffe eingesetzt werden, geringe Mengen an Stickstoff enthalten. Mit diesem Brenner können diese mit Stickstoff belasteten Brennstoffe ohne nennenswerte NOx-Emissionen zu verursachen verbrannt werden.

In einer Ausführungsform kann der Brennstoff gasförmige Kohlenwasserstoffe, Wasserstoff, Biogase, Kohlenstaub-LuftGemische, Schwefelwasserstoffe, Kohlenmonoxidgas, Kohlenmonoxid-Wasserstoff-Gemische, Kokereigase, Tailgase umfassen bzw. sein.

In einer Ausbildung des Verfahrens kann Abgas direkt in den Brennstoffstrom durch die Injektorwirkung eingesaugt werden. Dadurch wird eine effizientere NOx-Reduktion erzielt.

In einer Ausbildung des Verfahrens können die nach außen gerichteten Injektoransaugdüsen durch die ausströmende Primärluft gekühlt werden. Die thermische Belastung der Injektoransaugdüsen wird dadurch minimiert.

In einer Ausbildung des Verfahrens kann der angesaugte Abgasstrom im Inneren der Injektoransaugdüsen unter die Kondensationstemperatur (Taupunkt) für die Abgasfeuchte gekühlt werden, wobei Wasser im Abgasstrom auskondensiert und das flüssige Wasser in den Brennstoffstrom eingebracht wird. Dadurch wird ebenfalls eine geringere Verbrennungstemperatur erreicht, wodurch die thermische NOx-Bildung unterdrückt wird.

In einer Ausbildung des Verfahrens kann Abgas in den Sekundärluftstrom eingesaugt werden und in der Folge ein Luft-Abgas-Gemisch an der Düsenöffnung der Sekundärluft zur Verbrennung mit dem eingedüsten Brennstoff gebracht werden. Das eingebrachte Abgas reduziert die Verbrennungstemperatur und damit die NOx-Emissionen.

In einer Ausbildung des Verfahrens können die Mengen der Stoffströme auf Basis einer starr funktionierenden programmierten Logik oder eines für die jeweiligen Prozessbedingungen individuell antrainierten neuronalen Netzes automatisch für niedrige NOx- und CO-Emissionen gesteuert werden. So können die gesetzlichen Grenzwerte einfach eingehalten werden.

In den Beispielen und den Figuren werden folgende Bezugszeichen verwendet:
- 1: Zuleitung für Sekundärluft
- 1a: innerstes Rohr der Zuleitung für Sekundärluft
- 1b: mittleres Rohr der Zuleitung für Sekundärluft
- 1c: äußerstes Rohr der Zuleitung für Sekundärluft
- 1d: kuppelförmiger Verschluss des mittleren Rohrs der Zuleitung für Sekundärluft
- 1e: Überströmkanäle des mittleren Rohrs der Zuleitung für Sekundärluft
- 1f: Drallbleche für axiale oder radiale Verdrallung der Sekundärluft
- 1g: Überströmkanal zum ersten Totvolumen
- 1h: Düsenring mit radialen oder radial und axial ausgerichteten Ausströmungsöffnungen
- 1i: Injektoransaugrohre zur Einmischung von Abgas aus dem Brennraum in den Sekundärluftstrom
- 1j: Staublende zur Querschnittsverjüngung in der Rückleitung der Sekundärluft für Injektorsystem zur Einmischung von Abgas in die Sekundärluft
- 1k: äußerer Ringspalt, der durch Rohre 1m und 1n gebildet ist
- 1l: Ausgang am äußeren der beiden Rohre 1n, die den äußeren Ringspalt 1k bilden
- 1m: das innere der beiden Rohre, die den äußeren Ringspalt 1k bilden
- 1n: das äußere der beiden Rohre, die den äußeren Ringspalt 1k bilden
- 1o: Öffnung am inneren der beiden Rohre 1m, die den äußeren Ringspalt 1k bilden
- 2: Zuleitung für Brennstoff
- 2a: Zuleitung für Zusatzstoffe
- 2b: Düse auf der Zuleitung für Zusatzstoffe
- 3: Zuleitung für Primärluft
- 4: erstes Totvolumen
- 4a: Abschottung
- 5: Düsenkonstruktion in der Zuleitung für Brennstoff
- 5a: Ringblende mit Löchern
- 5b: Löcher in der Ringblende für Brennstoffzuführung
- 5c: Injektoransaugdüsen mit radial nach außen oder nach innen gerichtete Ansaugdüsen
- 5d: Durchlass für Tertiärluft in der Ringblende
- 5e: integrierte Leitbleche auf den Injektoransaugdüsen
- 5f: Löcher auf der Innenseite der Ringblende zur Abgasansaugung
- 9: zweites Totvolumen
- 10: verstellbare Ringblende in der Zuleitung für Primärluft
- 11: Drallbleche in der Zuleitung für Primärluft
- 21: Heißgasseitenbereich
- 22: Außenbereich

### Zeichnungen

Fig. 1 zeigt einen Querschnitt eines Brenners der Erfindung.

Fig. 2 zeigt einen Querschnitt einer Düsenkonstruktion der Erfindung.

Fig. 3 zeigt einen Brenner der Erfindung mit einer axialen Ausströmung der Sekundärluft in den Heißgasbereich.

Fig. 4 zeigt eine dreidimensionale Ansicht eines Brenners der Erfindung.

Fig. 5 zeigt eine Ausführungsform der Erfindung mit Überströmöffnungen und Abschottungen.

Fig. 6 zeigt eine Düsenkonstruktion einer Ausführungsform der Erfindung.

Fig. 7 zeigt eine andere Ausführungsform der Erfindung mit integrierten Leitblechen auf den Injektoransaugdüsen.

Fig. 8 zeigt eine wieder andere Ausführungsform der Erfindung mit einer Zuleitung für Zusatzstoffe.

Fig. 9 zeigt noch ein andere Ausführungsform der Erfindung mit Injektoransaugrohren zur Einmischung von Abgas aus dem Brennraum in den Sekundärluftstrom.

Fig. 10 zeigt wieder eine andere Ausführungsform der Erfindung mit einer verstellbaren Ringblende in der Zuleitung für Primärluft.

Fig. 11 zeigt einen gezackten Düsenspalt, der die Sekundärluft sowohl axial als auch radial in Relation zur Längsachse ausströmen lässt.

Fig. 12 zeigt ein Steuerungskonzept zur Regelung des Low-NOx-Brenners.

### BEISPIELE

### BEISPIEL 1 - Brenner

Ein erfindungsgemäßer Brenner umfasst einen Heißgasseitenbereich 21 und einen Außenbereich 22, eine Zuleitung für Primärluft 3, eine Zuleitung für Sekundärluft 1, eine Zuleitung für Brennstoff 2, wobei
die Zuleitung für Sekundärluft 1 drei konzentrisch angeordnete zylindrische Rohre ein innerstes Rohr 1a, ein mittleres Rohr 1b und ein äußerstes Rohr 1c umfasst, wobei:
   die Zuleitung für Sekundärluft 1 in den Heißgasseitenbereich 21 hineinragt;
   das innerste Rohr 1a zum Außenbereich 22 hin offen ist und zur Heißgasseite 21 hin offen ist;
   das mittlere Rohr 1b konzentrisch um das innerste Rohr 1a angeordnet ist und einen kuppelförmigen Verschluss 1d aufweist, der das innerste Rohr 1a auf der Heißgasseite 21 kuppelförmig umschließt, und zum Außenbereich 22 hin verschlossen ist;
   das mittlere Rohr 1b Überströmkanäle 1e aufweist, die im Außenbereich 22 angeordnet sind, Bohrungen aufweisen und in Richtung des äußersten Rohrs 1c offen sind;
   das äußerste Rohr 1c zum Außenbereich 22 hin verschlossen ist und zur Heißgasseite 21 hin offen ist und verstellbare Drallbleche 1f bei der Öffnung auf der Heißgasseite 21 aufweist, die einen Anstellwinkel von 40° aufweisen;
die Zuleitung für Brennstoff 2 konzentrisch um die Zuleitung für Sekundärluft 1 angeordnet ist, die unmittelbar nach Eintritt in den Heißgasseitenbereich 21 endet;
   wobei ein erstes Totvolumen 4 im Inneren des Brenners zwischen der Zuleitung für Sekundärluft 1 und der Zuleitung für Brennstoff 2 besteht und
   wobei die Zuleitung für Brennstoff 2 auf der Heißgasseite 21 eine Düsenkonstruktion 5 aufweist, die Folgendes umfasst:
      eine Ringblende 5a mit Löchern 5b ;
      radial ausgerichtete Injektoransaugdüsen 5c, die in Fluid-Verbindung mit den Löchern 5b stehen und die an der Ansaugseite über den äußeren Durchmesser der Zuleitung für Primärluft 3 hinausragen;
      wobei die Löcher 5b in der Ringblende 5a einen Anstellwinkel aufweisen, der 45° beträgt,
      wobei die Ringblende 5a einen Kegelstumpf ausbildet, der einen Anstellwinkel von 30° aufweist, wobei die Kegelbasis Richtung Außenbereich 22 zeigt;
ein zweites Totvolumen 9 zwischen Zuleitung für Sekundärluft 1 und Zuleitung für Brennstoff 2 auf der Seite des Außenbereichs 22 angeordnet ist;
die Zuleitung für Primärluft 3 konzentrisch um die Zuleitung für Brennstoff 2 angeordnet ist, die unmittelbar nach Eintritt in den Heißgasseitenbereich 21 endet und Folgendes aufweist:
   bei der Öffnung auf der Heißgasseite 21 eine konische Verjüngung des Durchmessers, wobei die konische Verjüngung einen Kegelstumpf ausbildet, der einen Winkel von 10° aufweist;
   eine verstellbare Ringblende 10 an der der Heißgasseite 21 zugewandten Öffnung der konischen Verjüngung;
   im Anstellwinkel verstellbare Drallbleche 11, die in einem Winkel von 55° angeordnet sind.

Die Zuleitung für Sekundärluft 1a, 1b, 1c ist in der Länge verschiebbar. Etwa 1/3 der Zuleitung für Sekundärluft 1 ragt in den Heißgasseitenbereich 21 hinein.

Das Verhältnis von Außendurchmesser von innerstem Rohr 1a der Zuleitung für Sekundärluft : Außendurchmesser von mittlerem Rohr 1b der Zuleitung für Sekundärluft : Außendurchmesser von äußerstem Rohr 1c der Zuleitung für Sekundärluft beträgt etwa 1 : 1,8 : 2,6.

Das zweite Totvolumen 9 beträgt etwa 1/5 der Länge der Zuleitung für Sekundärluft 1.

Das Verhältnis von Innendurchmesser der Zuleitung für Brennstoff 2 : Außendurchmesser der Zuleitung für Brennstoff 2 beträgt etwa 1 : 1,4.

Das Verhältnis von Innendurchmesser der Zuleitung für Primärluft 3 : Außendurchmesser der Zuleitung für Primärluft 3 beträgt etwa 1 : 1,3.

Das erste Totvolumen 4 weist Vakuum oder eine thermische Isolierung auf.

### BEISPIEL 2 - Brenner mit Überströmkanälen und verstellbarem Düsenring

Der Brenner wie in Beispiel 1 beschrieben ist wie folgt modifiziert: das äußerste Rohr der Zuleitung für Sekundärluft 1c weist Überströmkanäle 1g auf, die in das erste Totvolumen 4 münden, und das erste Totvolumen 4 weist Abschottungen 4a auf, die das erste Totvolumen 4 verkleinern, und die Ringblende 5a ist verstellbar und weist Durchlässe 5d an der Innenseite auf.

### BEISPIEL 3 Brenner mit Leitbleichen

Der Brenner wie in Beispiel 1 oder Beispiel 2 beschrieben weist folgende Modifikation auf: die radial ausgerichtete Injektoransaugdüse 5c weist zumindest ein Leitblech 5e auf, das gleich ausgerichtet ist wie das Drallblech 11 in der Zuleitung für Primärluft 3.

### BEISPIEL 4 - Brenner mit Düsenring mit radial ausgerichteten Ausströmöffnungen

Der Brenner wie in einem der obigen Beispiele angeführt weist folgende Modifikation auf: das äußerste Rohr der Zuleitung für Sekundärluft 1c weist einen Düsenring 1h mit radial oder radial und axial ausgerichteten Ausströmungsöffnungen beim Auslass in den Heißgasseitenbereich 21 auf.

### BEISPIEL 5 - Brenner mit Rohrstücken im kuppelförmigen Verschluss

Der Brenner wie in einem der obigen Beispiele angeführt weist folgende Modifikation auf: in dem kuppelförmigen Verschluss 1d des mittleren Rohrs der Zuleitung für Sekundärluft 1b sind Rohrstücke 1i angeordnet, die an einem Ende durch den kuppelförmigen Verschluss 1d ragen und am gegenüberliegenden Ende durch eine Staublende 1j ragen.

### BEISPIEL 6 - Brenner mit zentraler Zuleitung für Zusatzstoffe

Der Brenner wie in einem der obigen Beispiele angeführt weist folgende Modifikation auf: eine Zuleitung für Zusatzstoffe 2a ist zentral entlang der Brennerachse angeordnet und ragt durch den kuppelförmigen Verschluss des mittleren Rohrs der Zuleitung für Sekundärluft 1d, welche Zuleitung 2a auf dem Heißgasseitenbereich 21 eine Düse 2b aufweist.

### BEISPIEL 7 - Verfahren

In einen Brenner wie in einem der Beispiel 1 bis 6 beschrieben wird Sekundärluft in die Zuleitung für Sekundärluft 1 eingeleitet, wobei durch die Drallbleche 1f die Sekundärluft verdrallt wird; Brennstoff in die Zuleitung für Brennstoff 2 eingeleitet, wobei durch die Löcher in der Ringblende 5a der Brennstoff in einem nach außen gerichteten Anstellwinkel in die verdrallte Primärluft eingedüst wird;
Primärluft in die Zuleitung für Primärluft 3 eingeleitet, wobei durch die Drallbleche 11 die Primärluft verdrallt wird.

Der Anteil an Sekundärluft beträgt 40 Vol.-% und der Anteil an Primärluft 60 Vol.-% der gesamten, für die Verbrennung notwendigen Luft.

Die Gesamtluftzahl für die Summe aus Primär- und Sekundärluft λ beträgt etwa 1,1.

Die Primärluft und Sekundärluft ist ein Luft-Abgas-Gemisch.

Der Brennstoff ist Erdgas.

Abgas wird direkt in den Brennstoffstrom durch die Injektorwirkung eingesaugt.

Die nach außen gerichteten Injektoransaugdüsen 5c werden durch die ausströmende Primärluft gekühlt.

Die Mengen der Stoffströme werden auf Basis einer starr funktionierenden programmierten Logik für niedrige NOx- und CO-Emissionen gesteuert.

## Patentansprüche

1. Brenner, umfassend einen Heißgasseitenbereich (21) und einen Außenbereich (22), eine Zuleitung für Primärluft (3), eine Zuleitung für Sekundärluft (1), eine Zuleitung für Brennstoff (2),
wobei die Zuleitung für Sekundärluft (1) drei konzentrisch angeordnete zylindrische Rohre (ein innerstes Rohr (1a), ein mittleres Rohr (1b) und ein äußerstes Rohr (1c)) umfasst, wobei:
die Zuleitung für Sekundärluft (1) in den Heißgasseitenbereich (21) hineinragt;
das innerste Rohr (1a) zum Außenbereich (22) hin offen ist und zur Heißgasseite (21) hin offen ist;
das mittlere Rohr (1b) konzentrisch um das innerste Rohr (1a) angeordnet ist und einen kuppelförmigen Verschluss (1d) aufweist, der das innerste Rohr (1a) auf der Heißgasseite (21) kuppelförmig umschließt, und zum Außenbereich (22) hin verschlossen ist;
das mittlere Rohr (1b) Überströmkanäle (1e) aufweist, die im Außenbereich (22) angeordnet sind, Bohrungen aufweisen und in Richtung des äußersten Rohrs (1c) offen sind;
das äußerste Rohr (1c) zum Außenbereich (22) hin verschlossen ist und zur Heißgasseite (21) hin offen ist und verstellbare Drallbleche (1f) bei der Öffnung auf der Heißgasseite (21) aufweist, die einen Anstellwinkel von 15° bis 80° aufweisen;
wobei gegebenenfalls in dem kuppelförmigen Verschluss (1d) des mittleren Rohrs der Zuleitung für Sekundärluft (1b) Rohrstücke (1i) angeordnet sind, die an einem Ende durch den kuppelförmigen Verschluss (1d) ragen und am gegenüberliegenden Ende durch eine Staublende (1j) ragen;
die Zuleitung für Brennstoff (2) konzentrisch um die Zuleitung für Sekundärluft (1) angeordnet ist, die unmittelbar nach Eintritt in den Heißgasseitenbereich (21) endet;
wobei ein erstes Totvolumen (4) im Inneren des Brenners zwischen der Zuleitung für Sekundärluft (1) und der Zuleitung für Brennstoff (2) besteht und
wobei die Zuleitung für Brennstoff (2) auf der Heißgasseite (21) eine Düsenkonstruktion (5) aufweist, die Folgendes umfasst:
eine Ringblende (5a) mit Löchern (5b);
radial ausgerichtete Injektoransaugdüsen (5c), die in Fluid-Verbindung mit den Löchern (5b) stehen und die an der Ansaugseite über den äußeren Durchmesser der Zuleitung für Primärluft (3) hinausragen;
wobei die Löcher (5b) in der Ringblende (5a) einen Anstellwinkel aufweisen, der 0° - 60 °, vorzugsweise 10° - 45°, insbesondere 45°, beträgt,
wobei die Ringblende (5a) einen Kegelstumpf ausbildet, der einen Anstellwinkel von 0° - 70°, vorzugsweise 20° - 45°, aufweist, wobei die Kegelbasis Richtung Außenbereich (22) zeigt;
ein zweites Totvolumen (9) zwischen Zuleitung für Sekundärluft (1) und Zuleitung für Brennstoff (2) auf der Seite des Außenbereichs (22) angeordnet ist;
die Zuleitung für Primärluft (3) konzentrisch um die Zuleitung für Brennstoff (2) angeordnet ist, die unmittelbar nach Eintritt in den Heißgasseitenbereich (21) endet und Folgendes aufweist:
bei der Öffnung auf der Heißgasseite (21) eine konische Verjüngung des Durchmessers, wobei die konische Verjüngung einen Kegelstumpf ausbildet, der einen Winkel von 0° - 20° aufweist;
eine verstellbare Ringblende (10) an der der Heißgasseite (21) zugewandten Öffnung der konischen Verjüngung;
im Anstellwinkel verstellbare Drallbleche (11), die in einem Winkel von 10° bis 90°, vorzugsweise 40° - 70°, angeordnet sind.

2. Brenner nach Anspruch 1, wobei A die Zuleitung für Sekundärluft (1a, 1b, 1c) in der Länge verschiebbar ist, wobei das Rohr-in-Rohr-System zur Zuleitung der Sekundärluft mit einer Länge L in den Brennraum hineinragt, wobei die Länge L entsprechend der Beziehung L = D * f mit D = Außendurchmesser der Primärluftzuleitung und f einen Wert von 0 ≤ f ≤ 3 annehmen kann, oder etwa 1/3 der Zuleitung für Sekundärluft (1) in den Heißgasseitenbereich (21) hineinragt.

3. Brenner nach einem der Ansprüche 1 oder 2,
wobei das Verhältnis von ADi : ADm : ADa etwa 0,7-1,3 : 1,26-2,34 : 1,82-3,38, vorzugsweise etwa 1 : 1,8 : 2,6, beträgt,
wobei ADi für den Außendurchmesser des innersten Rohrs der Zuleitung für Sekundärluft (1a) steht,
ADm für den Außendurchmesser des mittleren Rohrs der Zuleitung für Sekundärluft (1b) steht und
ADa für den Außendurchmesser des äußersten Rohrs der Zuleitung für Sekundärluft (1c) steht.

4. Brenner nach einem der vorangegangenen Ansprüche,
wobei das Verhältnis von IDZ : ADZ etwa 0,7-1,3 : 0,98-1,82, vorzugsweise etwa 1 : 1,4, beträgt,
wobei IDZ für den Innendurchmesser der Zuleitung für Brennstoff (2) steht und
ADZ für den Außendurchmesser der Zuleitung für Brennstoff (2) steht.

5. Brenner nach einem der vorangegangenen Ansprüche,
wobei das Verhältnis von IDP : ADP etwa 0,7-1,3 : 0,91-1,69, vorzugsweise etwa 1 : 1,3, beträgt,
wobei IDP für den Innendurchmesser der Zuleitung für Primärluft (3) steht und
ADP für den Außendurchmesser der Zuleitung für Primärluft (3) steht.

6. Brenner nach einem der vorangegangenen Ansprüche,
wobei das äußerste Rohr der Zuleitung für Sekundärluft (1c) Überströmkanäle (1g) aufweist, die in das erste Totvolumen (4) münden, und
das erste Totvolumen (4) Abschottungen (4a) aufweist, die das erste Totvolumen (4) verkleinern, und
die Ringblende (5a) verstellbar ist und Durchlässe (5d) an der Innenseite aufweist.

7. Brenner nach einem der vorangegangenen Ansprüche, wobei die radial ausgerichtete Injektoransaugdüse (5c) zumindest ein Leitblech (5e) aufweist, das gleich ausgerichtet ist wie das Drallblech (11) in der Zuleitung für Primärluft (3).

8. Brenner nach einem der vorangegangenen Ansprüche, wobei das äußerste Rohr der Zuleitung für Sekundärluft (1c) einen Düsenring (1h) mit radial oder radial und axial ausgerichteten Ausströmungsöffnungen beim Auslass in den Heißgasseitenbereich (21) aufweist.

9. Brenner nach einem der vorangegangenen Ansprüche, wobei der Querschnitt der Brennstoff führenden Ringblende (5a) einen nach außen gerichteten Konus aufweist, über den die Primärluft strömt.

10. Brenner nach einem der vorangegangenen Ansprüche, wobei auf der Ringblende (5a) auf der Innenseite Löcher (5f) angeordnet sind, die in Fluid-Verbindung mit den Löchern in der Ringblende (5b) stehen.

11. Brenner nach einem der vorangegangenen Ansprüche, wobei eine Zuleitung für Zusatzstoffe (2a) zentral entlang der Brennerachse angeordnet ist und durch den kuppelförmigen Verschluss des mittleren Rohrs der Zuleitung für Sekundärluft (1d) ragt, welche Zuleitung (2a) auf dem Heißgasseitenbereich (21) eine Düse (2b) aufweist.

12. Brenner nach einem der vorangegangenen Ansprüche, wobei die Ausströmöffnungen der Rohrstücke (1i) an der Seite der Staublenden (1j) durch einen in der Längsrichtung verstellbaren Kegel (Ventil) verengbar sind.

13. Brenner nach einem der vorangegangenen Ansprüche, wobei ein äußerer Ringspalt (1k) durch zwei Rohre (1m, 1n), die den Brenner außen umgeben, ausgebildet ist, wobei das innere der beiden Rohre (1m) eine Öffnung (1o) aufweist und das äußere der beiden Rohre (1n) einen Ausgang (1l) aufweist.

14. Verfahren zur Verbrennung von Brennstoff,
wobei in einen Brenner nach einem der Ansprüche 1 bis 13 Sekundärluft in die Zuleitung für Sekundärluft (1) eingeleitet wird, wobei durch die Drallbleche (1f) die Sekundärluft verdrallt wird;
Brennstoff in die Zuleitung für Brennstoff (2) eingeleitet wird, wobei durch die Löcher in der Ringblende (5a) der Brennstoff in einem nach außen gerichteten Anstellwinkel in die verdrallte Primärluft eingedüst wird;
Primärluft in die Zuleitung für Primärluft (3) eingeleitet wird, wobei durch die Drallbleche (11) die Primärluft verdrallt wird; wobei gegebenenfalls der Anteil an Sekundärluft 20-50 Vol.-% und der Anteil an Primärluft 50-80 Vol.-% der gesamten, für die Verbrennung notwendigen Luft beträgt.

15. Verfahren nach Anspruch 14,
wobei die Gesamtluftzahl für die Summe aus Primär- und Sekundärluft λ etwa 1,0 bis 2,0, vorzugsweise etwa 1,0 bis 1,5, insbesondere etwa 1,0 bis 1,1, beträgt; und/oder
die Sauerstoffkonzentration in der Sekundärluft und Primärluft von 21 Vol.-% bis 100 Vol.-% beträgt; und/oder
die Primärluft und Sekundärluft ein Luft-Abgas-Gemisch, ein Luft-Sauerstoff-Gemisch oder ein Abgas-Sauerstoff-Gemisch ist.

16. Verfahren nach einem der Ansprüche 14 oder 15, wobei der Brennstoff Stickstoffverbindungen, gasförmige Kohlenwasserstoffe, Wasserstoff, Biogase, Kohlenstaub-LuftGemische, Schwefelwasserstoffe, Kohlenmonoxidgas, Kohlenmonoxid-Wasserstoff-Gemische, Kokereigase, Tailgase oder Gemische davon umfasst.

17. Verfahren nach einem der Ansprüche 14 bis 16, wobei Abgas direkt in den Brennstoffstrom durch die Injektorwirkung eingesaugt wird.

18. Verfahren nach einem der Ansprüche 14 bis 17,
wobei die nach außen gerichteten Injektoransaugdüsen (5c) durch die ausströmende Primärluft gekühlt werden;
wobei gegebenenfalls der angesaugte Abgasstrom im Inneren der Injektoransaugdüsen (5c) unter die Kondensationstemperatur (Taupunkt) für die Abgasfeuchte gekühlt wird, wobei Wasser im Abgasstrom auskondensiert und das flüssige Wasser in den Brennstoffstrom eingebracht wird.

## Claims

1. A burner, comprising a hot gas side region (21) and an outer region (22), a primary air supply line (3), a secondary air supply line (1), a fuel supply line (2), wherein
the secondary air supply line (1) comprises three concentrically arranged cylindrical tubes (an innermost tube (1a), a central tube (1b) and an outermost tube (1c)), wherein:
the secondary air supply line (1) extends into the hot gas side region (21);
the innermost pipe (1a) is open towards the outer region (22) and is open towards the hot gas side (21);
the central tube (1b) is arranged concentrically around the innermost tube (1a) and has a dome-shaped closure (1d) which encloses the innermost tube (1a) on the hot gas side (21) in a dome shape and is closed towards the outer region (22);
the central tube (1b) has overflow channels (1e) which are arranged in the outer region (22), have bores and are open in the direction of the outermost tube (1c);
the outermost tube (1c) is closed towards the outer region (22) and is open towards the hot gas side (21) and has adjustable swirl plates (1f) at the opening on the hot gas side (21), having a pitch of 15° to 80°;
wherein pipe sections (1i) are optionally arranged in the dome-shaped closure (1d) of the central pipe of the secondary air supply line (1b), projecting through the dome-shaped closure (1d) at one end and projecting through a backup orifice (1j) at the opposite end;
the fuel supply line (2) is arranged concentrically around the secondary air supply line (1), which terminates immediately after entering the hot gas side region (21);
wherein a first dead volume (4) exists inside of the burner between the secondary air supply line (1) and the fuel supply line (2), and
wherein the fuel supply line (2) on the hot gas side (21) has a nozzle structure (5) comprising:
an annular orifice (5a) having holes (5b);
radially aligned injector intake nozzles (5c) in fluid communication with the holes (5b) and projecting beyond the outer diameter of the primary air supply line (3) on the intake side;
wherein the holes (5b) in the annular orifice (5a) have a pitch of 0° - 60°, preferably 10° - 45°, in particular 45°,
wherein the annular orifice (5a) forms a truncated cone having a pitch of 0° - 70°, preferably 20° - 45°, preferably 20° - 45°, wherein the cone base is directed towards the outer region (22);
wherein a second dead volume (9) is arranged between the secondary air supply line (1) and the fuel supply line (2) on the side of the outer region (22);
the primary air supply line (3) is arranged concentrically around the fuel supply line (2), terminating immediately after entering the hot gas side region (21) and having:
at the opening on the hot gas side (21), a conical diameter taper, the conical taper forming a truncated cone having angle of 0° - 20°;
an adjustable ring orifice (10) at the opening of the conical taper facing the hot gas side (21);
swirl plates (11) which are pitch-adjustable and which are arranged at an angle of 10° to 90°, preferably 40° - 70°.

2. The burner according to Claim 1, wherein the secondary air supply line (1a, 1b, 1c) is moveable in length, wherein the pipe-in-pipe system for supplying the secondary air projects into the combustion chamber over a length L, wherein said length L corresponds to the relationship L = D * f, wherein D is the outer diameter of the primary air supply line and f may assume a value of 0 ≤ f ≤ 3, or wherein approximately 1/3 of the secondary air supply line (1) projects into the hot gas side region (21).

3. The burner according to any one of claims 1 or 2, wherein
the ratio of ADi:ADm:ADa is about 0.7-1.3:1.26-2.34:1.82-3.38, preferably about 1:1.8:2.6,
wherein ADi represents the outer diameter of the innermost tube of the secondary air supply line (1a),
ADm represents the outer diameter of the central tube of the secondary air supply line (1b), and
ADa represents the outer diameter of the outermost pipe of the secondary air supply line (1c).

4. The burner according to any one of the preceding claims, wherein
the ratio of IDZ:ADZ is about 0.7-1.3:0.98-1.82, preferably about 1:1.4,
wherein IDZ represents the inner diameter of the fuel supply line (2), and
ADZ represents the outer diameter of the fuel supply line (2).

5. The burner according to any one of the preceding claims, wherein
the ratio of IDP:ADP is about 0.7-1.3:0.91-1.69, preferably about 1:1.3,
wherein IDP represents the inner diameter of the primary air supply line (3), and
ADP represents the outer diameter of the primary air supply line (3).

6. The burner according to any one of the preceding claims, wherein
the outermost pipe of the secondary air supply line (1c) has overflow channels (1g) opening into the first dead volume (4), and
the first dead volume (4) has partitions (4a) reducing the first dead volume (4), and
the annular orifice (5a) is adjustable and has passages (5d) on the inside thereof.

7. The burner according to any one of the preceding claims, wherein
the radially aligned injector intake nozzle (5c) has at least one baffle (5e) which is oriented in the same way as the swirl plate (11) in the primary air supply line (3).

8. The burner according to any one of the preceding claims, wherein
the outermost tube of the secondary air supply line (1c) has a nozzle ring (1h) with radially or radially and axially oriented outflow openings at the outlet into the hot gas side region (21).

9. The burner according to any one of the preceding claims, wherein
the cross-section of the fuel carrying annular orifice (5a) has an outwardly directed cone having primary air flowing across the same.

10. The burner according to any one of the preceding claims, wherein
holes (5f) are arranged on the inside of the annular orifice (5a), which are in fluid communication with the holes in the annular orifice (5b).

11. The burner according to any one of the preceding claims, wherein
a supply line for additives (2a) is arranged centrally along the burner axis and projects through the dome-shaped closure of the central pipe of the secondary air supply line (1d), the supply line (2a) having a nozzle (2b) on the hot gas side region (21).

12. The burner according to any one of the preceding claims, wherein
the outflow openings of the pipe sections (1i) on the side of the damming orifices (1j) may be narrowed by a cone (valve) adjustable in longitudinal direction.

13. The burner according to any one of the preceding claims, wherein
an outer annular gap (1k) is formed by two tubes (1m, 1n) surrounding the burner on the outside, the inner one of the two tubes (1m) having an opening (1o) and the outer one of the two tubes (1n) having an outlet (11).

14. A method for the combustion of fuel, wherein
secondary air is introduced into the secondary air supply line (1) in a burner according to any one of claims 1 to 13, wherein the secondary air is swirled by the swirl plates (1f);
fuel is introduced into the fuel supply line (2), said fuel being injected into the swirled primary air through the holes in the annular orifice (5a) at an outwardly directed pitch;
primary air is introduced into the primary air supply line (3), the primary air being swirled by the swirl plates (11); the proportion of secondary air optionally being 20-50% by volume and the proportion of primary air being 50-80% by volume of the total air required for combustion.

15. The method according to claim 14, wherein
the total air number for the sum of primary and secondary air λ is about 1.0 to 2.0, preferably about 1.0 to 1.5, in particular about 1.0 to 1.1, and/or
the oxygen concentration in the secondary air and primary air is from 21 % by volume to 100 % by volume; and/or
the primary air and secondary air is an air/exhaust gas mixture, an air/oxygen mixture or an exhaust gas/oxygen mixture.

16. The method according to any one of claims 14 or 15, wherein
the fuel comprises nitrogen compounds, gaseous hydrocarbons, hydrogen, biogases, pulverized coal-air mixtures, hydrogen sulfides, carbon monoxide gas, carbon monoxidehydrogen mixtures, coke oven gases, tail gases or mixtures thereof.

17. The method according to any one of claims 14 to 16, wherein
exhaust gas is sucked directly into the fuel stream by the injector action.

18. The method according to any one of claims 14 to 17, wherein
the outwardly directed injector intake nozzles (5c) are cooled by the outflowing primary air;
optionally wherein the sucked exhaust gas stream inside the injector intake nozzles (5c) is cooled below the condensation temperature (dew point) for the exhaust gas moisture, wherein water within the exhaust gas stream is condensed off and the liquid water is introduced into the fuel stream.

## Revendications

1. Brûleur, comprenant une zone côté gaz chaud (21) et une zone extérieure (22), une conduite pour air primaire (3), une conduite pour air secondaire (1), une conduite pour combustible (2), ladite conduite pour air secondaire (1) comprenant trois tuyaux cylindriques disposés de façon concentrique (un tuyau (1a) situé le plus à l'intérieur, un tuyau (1b) central et un tuyau (1c) situé le plus à l'extérieur),
ladite conduite pour air secondaire (1) faisant saillie dans ladite zone côté gaz chaud (21) ;
ledit tuyau (1a) situé le plus à l'intérieur étant ouvert vers ladite zone extérieure (22) et ouvert vers ledit côté gaz chaud (21) ;
ledit tuyau (1b) central étant disposé de façon concentrique autour dudit tuyau (1a) situé le plus à l'intérieur, et présentant une fermeture (1d) en forme de dôme, qui encapsule ledit tuyau (1a) situé le plus à l'intérieur à la manière d'un dôme dudit côté gaz chaud (21), et étant fermé vers ledit côté (22) extérieur ;
ledit tuyau (1b) central présentant des canaux de trop-plein (1e), disposés dans ladite zone extérieure (22), présentant des alésages et étant ouverts vers ledit tuyau (1c) situé le plus à l'extérieur ;
ledit tuyau (1c) situé le plus à l'extérieur étant fermé vers ladite zone extérieure (22) et ouvert dudit côté (21) gaz chaud et présentant, au niveau de ladite ouverture dudit côté (21) gaz chaud, des aubes de turbulence (1f) ajustables présentant un angle d'attaque compris entre 15 ° et 80 ° ;
dans ladite fermeture (1d) en forme de dôme dudit tuyau central de ladite conduite pour air secondaire (1b) étant éventuellement disposés des éléments de tuyau (1i), faisant saillie à travers ladite fermeture (1d) en forme de dôme à l'une des extrémités et faisant saillie à travers une plaque (1j) de restriction à l'extrémité opposée ;
ladite conduite pour combustible (2) étant disposée de façon concentrique autour de ladite conduite pour air secondaire (1), qui s'arrête immédiatement après son entrée dans ladite zone côté gaz chaud (21) ;
un premier volume mort (4) étant prévu dans l'intérieur dudit brûleur entre ladite conduite pour air secondaire (1) et ladite conduite pour combustible (2) et
ladite conduite pour combustible (2) présentant, sur ledit côté gaz chaud (21), une construction de buse (5) comprenant le suivant :
une plaque annulaire (5a) ayant des orifices (5b) ;
des buses (5c) d'injection à aspiration orientées radialement, en communication fluidique avec lesdits orifices (5b) et faisant saillie au-delà du diamètre extérieur de ladite conduite pour air primaire (3) du coté aspiration ;
les orifices (5b) dans ladite plaque annulaire (5a) présentant un angle d'attaque de 0 ° à 60 °, de préférence de 10 ° à 45 ° et plus particulièrement de 45 ° ;
ladite plaque annulaire (5a) formant un cône tronqué présentant un angle d'attaque de 0 ° à 70 °, de préférence de 20 ° à 45 °, la base du cône étant orientée vers ladite zone extérieure (22) ;
un deuxième volume mort (9) étant disposé entre ladite conduite pour air secondaire (1) et ladite conduite pour combustible (2) du côté de ladite zone extérieure (22) ;
ladite conduite pour air primaire (3) étant disposée de façon concentrique autour de ladite conduite pour combustible (2), qui s'arrête immédiatement après son entrée dans ladite zone côté gaz chaud (21) et présente le suivant :
au niveau de ladite ouverture dudit côté gaz chaud (21), une diminution conique du diamètre, ladite diminution conique formant un cône tronqué présentant un angle de 0 ° à 20 ° ;
une plaque annulaire (10) ajustable au niveau de ladite ouverture de ladite diminution conique orientée vers ledit côté gaz chaud (21) ;
des aubes de turbulence (11) ajustables par rapport à l'angle d'attaque, disposées selon un angle de 10 ° à 90 °, de préférence de 40 ° à 70 °.

2. Brûleur selon la revendication 1, ladite conduite pour air secondaire (1a, 1b, 1c) pouvant être déplacée dans le sens de la longueur, le système tuyau-dans-tuyau pour la conduite d'air secondaire faisant saillie dans la chambre de combustion sur une longueur L, la longueur L satisfaisant la relation L = D * f, D représentant le diamètre extérieur de ladite conduite d'air primaire et f ayant une valeur de 0 ≤ f ≤ 3, ou environ 1/3 de ladite conduite pour air secondaire (1) faisant saillie dans ladite zone (21) côté gaz chaud.

3. Brûleur selon l'une des revendications 1 ou 2,
le rapport ADi:ADm:ADa étant d'environ 0,7-1,3:1,26-2,34:1,82-3,38, de préférence d'environ 1:1,8:2,6,
dans lequel ADi représente le diamètre extérieur dudit tuyau (1a) de ladite conduite pour air secondaire situé le plus à l'intérieur, ADm représente le diamètre extérieur dudit tuyau (1b) central de ladite conduite pour air secondaire et ADa représentant le diamètre extérieur dudit tuyau (1c) de ladite conduite pour air secondaire situé le plus à l'extérieur.

4. Brûleur selon l'une quelconque parmi les revendications précédentes,
le rapport IDZ:ADZ étant d'environ 0,7-1,3:0,98-1,82, de préférence d'environ 1:1,4,
dans lequel IDZ représente le diamètre intérieur de ladite conduite pour combustion (2) et ADZ représente le diamètre extérieur de ladite conduite pour combustion (2).

5. Brûleur selon l'une quelconque parmi les revendications précédentes,
le rapport IDP:ADP étant d'environ 0,7-1,3:0,91-1,69, de préférence d'environ 1:1,3,
dans lequel IDP représente le diamètre intérieur de ladite conduite pour air primaire (3) et ADP représente le diamètre extérieur de ladite conduite pour air primaire (3).

6. Brûleur selon l'une quelconque parmi les revendications précédentes,
ledit tuyau (1c) de ladite conduite d'air secondaire situé le plus à l'extérieur présentant des canaux de trop-plein (1g) débouchant dans ledit premier volume mort (4), et ledit premier volume mort (4) présentant des cloisonnements (4a), qui diminuent ledit premier volume mort (4), et ladite plaque annulaire (5a) étant ajustable et présentant des passages (5d) sur sa face interne.

7. Brûleur selon l'une quelconque parmi les revendications précédentes,
ladite buse (5c) d'injection à aspiration orientée radialement présentant au moins un déflecteur (5e) orienté de la même façon que ladite aube de turbulence (11) dans ladite conduite pour air primaire (3).

8. Brûleur selon l'une quelconque parmi les revendications précédentes,
ledit tuyau (1c) de ladite conduite d'air secondaire situé le plus à l'extérieur présentant une couronne (1h) de buse ayant des ouvertures d'écoulement orientées radialement ou radialement et axialement au niveau de la sortie dans ladite zone (21) côté gaz chaud.

9. Brûleur selon l'une quelconque parmi les revendications précédentes,
la section de ladite plaque annulaire (5a), qui conduit du combustible, présentant un cône orienté vers l'extérieur, au-dessus duquel passe l'air primaire.

10. Brûleur selon l'une quelconque parmi les revendications précédentes,
sur la face intérieure de ladite plaque annulaire (5a) étant disposés des orifices (5f) en communication fluidique avec lesdits orifices (5b) dans ladite plaque annulaire

11. Brûleur selon l'une quelconque parmi les revendications précédentes,
une conduite pour additifs (2a) étant disposée centralement le long de l'axe dudit brûleur et faisant saillie à travers la fermeture (1d) dudit tuyau central de ladite conduite pour air secondaire en forme de dôme, ladite conduite (2a) présentant une buse (2b) dans ladite zone (21) côté gaz chaud.

12. Brûleur selon l'une quelconque parmi les revendications précédentes,
les ouvertures d'écoulement desdits éléments de tuyau (1i) pouvant être rétrécies du côté desdites plaques de restriction (1j) par un cône ajustable (vanne) dans le sens de sa longueur.

13. Brûleur selon l'une quelconque parmi les revendications précédentes,
un interstice annulaire extérieur (1k) étant formé par deux tuyaux (1m, 1n) entourant de l'extérieur ledit brûleur, le plus intérieur desdits deux tuyaux (1m) présentant une ouverture (1o) et le plus extérieur desdits deux tuyaux (1n) présentant une sortie (11).

14. Procédé pour combustion de combustible, dans lequel
de l'air secondaire est introduit dans un brûleur selon l'une quelconque parmi les revendications 1 à 13 dans ladite conduite pour air secondaire (1), l'air secondaire étant mis en rotation par lesdites aubes de turbulence (1f) ;
du combustible est introduit dans ladite conduite pour combustible (2), le combustible étant injecté, à travers des orifices dans ladite plaque annulaire (5a), dans l'air primaire mis en rotation, selon un angle d'attaque orienté vers l'extérieur;
l'air primaire est introduit dans ladite conduite pour air primaire (3), l'air primaire étant mis en rotation par lesdites aubes de turbulence (11) ;
éventuellement le taux d'air secondaire correspondant à 20-50 % en volume et le taux d'air primaire correspondant à 50-80 % en volume par rapport au total d'air nécessaire à la combustion.

15. Procédé selon la revendication 14, dans lequel
la valeur d'air total pour l'ensemble d'air primaire et secondaire λ est d'environ 1,0 à 2,0, de préférence de 1,0 à 1,5 et plus particulièrement d'environ 1,0 à 1,1 ; et/ou
la concentration d'oxygène dans l'air secondaire et primaire est de 21 % en volume à 100 % en volume ; et/ou
l'air primaire et secondaire sont un mélange air/gaz d'échappement, un mélange air/oxygène ou un mélange gaz d'échappement/oxygène.

16. Procédé selon l'une des revendications 14 ou 15,
le combustible comprenant des composés azotés, des hydrocarbures gazeux, de l'hydrogène, des biogaz, des mélanges poussière de charbon/air, des sulfures d'hydrogène, du gaz de monoxyde de carbone, des mélanges monoxyde de carbone/hydrogène, des gaz de cokerie, des gaz résiduaires ou leur mélanges.

17. Procédé selon l'une quelconque parmi des revendications 14 à 16,
du gaz d'échappement étant aspiré directement dans le courant de combustible par l'action d'injection.

18. Procédé selon l'une quelconque parmi des revendications 14 à 17,
lesdites buses (5c) d'injection à aspiration étant refroidies par l'air primaire sortant ;
le courant de gaz d'échappement aspiré à l'intérieur desdites buses (5c) d'injection à aspiration étant éventuellement refroidi à une température inférieure à la température de condensation (point de condensation) de l'humidité du gaz d'échappement, de l'eau étant condensée dans le courant de gaz d'échappement et l'eau liquide étant introduite dans le courant du combustible.
